# EUROPÄISCHE PATENTANMELDUNG

(11) **EP 4 696 892 A1**
(43) Veröffentlichungstag der Anmeldung: **18.02.2026**
(21) Anmeldenummer: 25187717.1
(22) Anmeldetag: 07.07.2025
(51) Int. Cl.: F04C 18/16, F04C 29/02, F04C 29/12

(54) **VERDICHTER, INSBESONDERE SCHRAUBENVERDICHTER, UND KÄLTEKREISLAUF MIT EINEM VERDICHTER**

(30) Priorität: 16.08.2024 DE 102024123424
(71) Anmelder: BITZER Kühlmaschinenbau GmbH, 71065 Sindelfingen (DE)
(72) Erfinder: Bauknecht, Jonas, 71032 Böblingen (DE); Lörch, Roni, 75305 Neuenbürg (DE); Revellin, Jan, 72202 Nagold (DE); Hercigonja, Krunoslav, 78628 Rottweil (DE)
(74) Vertreter: Westphal, Mussgnug & Partner Patentanwälte mbB

(57) **Zusammenfassung**

Verdichter, insbesondere Schraubenverdichter (2), zum Verdichten eines Arbeitsmediums, umfassend ein Außengehäuse (10) mit einer Einlassöffnung (11), einer Auslassöffnung (12) und einer Längsachse (X), eine in dem Außengehäuse (10) angeordnete antreibbare Verdichtungseinrichtung (20) mit mindestens einem drehbaren Läufer (25), und mindestens einen Verdichterauslass (50), wobei der mindestens eine Verdichterauslass (50) das durch die Verdichtungseinrichtung (20) verdichtete Arbeitsmedium in einen in dem Außengehäuse (10) angeordneten Innenraum (45) leitet, wobei in dem Innenraum (45) ein erster Demister (60) angeordnet ist, und wobei der mindestens eine Verdichterauslass (50) auf den ersten Demister (60) gerichtet ist, um den ersten Demister (60) mit dem verdichteten Arbeitsmedium zu beströmen. Darüber hinaus betrifft die vorliegende Erfindung eine Kälteanlage (1) mit einem Schraubenverdichter (2).

## Beschreibung

Die vorliegende Erfindung betrifft einen Verdichter, insbesondere einen Schraubenverdichter, insbesondere einen Kompaktschraubenverdichter, zum Verdichten eines Arbeitsmediums mit den Merkmalen des Patentanspruchs 1. Darüber hinaus betrifft die vorliegende Erfindung einen Kältemittelkreislauf mit einem Schraubenverdichter, insbesondere einem Kompaktschraubenverdichter mit den Merkmalen des Patentanspruchs 24.

Derartige Verdichter, insbesondere Schraubenverdichter, sind aus dem Stand der Technik in unterschiedlichen Ausgestaltungen vorbekannt. Beispielsweise ist aus der EP 1 036 276 A1 ein gattungsgemäßer Schraubenverdichter vorbekannt, der einen im einem Außengehäuse angeordneten Demister aufweist, wobei ein durch eine Verdichtungseinrichtung verdichtete Arbeitsmedium durch mindestens ein Verdichterauslass in einen in dem Außengehäuse angeordneten Innenraum geleitet wird. In dem Innenraum ist in einem Strömungspfad zwischen der Verdichtungseinrichtung und der Auslassöffnung ein Demister angeordnet. Derartige Schraubenverdichter werden auch als Kompaktschraubenverdichter bezeichnet, wenn eine Ölabscheideeinrichtung innerhalb des Außengehäuses angeordnet ist. Auf eine externe Ölabscheideeinrichtung mit einer Ölrückführung kann daher verzichtet werden.

In dem Stand der Technik werden Demister auch als "Demistor" "mist eliminator", Tropfenabscheider oder allgemeiner als Ölabscheider bezeichnet und dienen der Abscheidung von Öltröpfchen aus dem Arbeitsmedium, welches beispielsweise ein Kältemittel ist.

Demister werden in gattungsgemäßen Verdichtern, insbesondere Kompaktschraubenverdichtern, in einem Innenraum des Außengehäuses angeordnet, wobei sich in dem Innenraum in einem Strömungspfad zwischen einem Verdichterauslass und der Auslassöffnung die Öltröpfchen, als Gemisch aus Arbeitsmedium und Schmiermittel, absetzten können. Die Umlenkungen der Öltröpfchen in dem Demister führen dazu, dass die Öltröpfchen aufgrund der Trägheit der Gasströmung des Arbeitsmediums nicht folgen und auf den Demister prallen. Größere Öltropfen können im Demister hängen bleiben, oder fallen auf Grund der Schwerkraft nach dem Demister in einen Ölsumpf.

Die aus dem Stand der Technik bekannten Schraubenverdichter haben sich in der Vergangenheit bewährt, jedoch hat sich gezeigt, dass insbesondere bei Schraubenverdichtern in einigen Betriebszuständen das den Schraubenverdichter verlassende Arbeitsmedium zu viele Öltröpfchen mitführt.

Hier setzt die vorliegende Erfindung an.

Der Erfindung liegt daher die Aufgabe zugrunde, einen verbesserten Schraubenverdichter vorzuschlagen, der die aus dem Stand der Technik bekannten Nachteile in zweckmäßiger Weise beseitigt. Bevorzugt soll die Ölabscheidung verbessert werden, wodurch das von dem vorzuschlagenden Schraubenverdichter ausgegebene Arbeitsmedium möglichst wenig Öltröpfchen mitführt und/oder eine besondere kompakte Bauweise ermöglicht wird.

Diese Aufgaben werden durch einen Schraubenverdichter mit den Merkmalen des Patentanspruchs 1 gelöst. Weitere vorteilhafte Ausgestaltungen der vorliegenden Erfindung werden in den Unteransprüchen angegeben.

Der erfindungsgemäße Verdichter, insbesondere der erfindungsgemäße Schraubenverdichter, mit den Merkmalen des Patentanspruchs 1 zum Verdichten eines Arbeitsmediums umfasst ein Außengehäuse mit einer Einlassöffnung, einer Auslassöffnung und einer Längsachse.

Durch die Einlassöffnung kann das Arbeitsmedium beispielsweise aus einem Kältekreislauf in den Schraubenverdichter zur Verdichtung gelangen und das verdichtete Arbeitsmedium kann durch die Auslassöffnung in den Kältekreislauf abgegeben werden.

Darüber hinaus umfasst der erfindungsgemäße Schraubenverdichter eine in dem Außengehäuse angeordnete und antreibbare Verdichtungseinrichtung mit mindestens einem um eine Drehachse drehbaren Läufer, wobei die Drehachse bevorzugt parallel zu der Längsachse angeordnet ist.

Weiterhin umfasst der erfindungsgemäße Verdichter mindestens einen Verdichterauslass, wobei der mindestens eine Verdichterauslass das durch die Verdichtungseinrichtung verdichtete Arbeitsmedium in einen in dem Außengehäuse angeordneten Innenraum leitet.

Der Innenraum bildet entlang eines Strömungspfades zwischen dem Verdichterauslass und der Auslassöffnung des Außengehäuses eine Querschnittserweiterung, in der das Arbeitsmedium stromab des Verdichterauslasses stark verzögert werden kann.

In dem Innenraum ist ein erster Demister angeordnet, wobei der mindestens eine Verdichterauslass - bevorzugt in mindestens einer Auslassrichtung - auf den ersten Demister gerichtet ist, um den ersten Demister mit dem verdichteten Arbeitsmedium, bzw. das Gemisch mit dem verdichteten Arbeitsmedium und dem Schmiermedium, zu beströmen oder zu beschießen oder zu bestrahlen.

Es wird angemerkt, dass unter Beströmen, Beschießen oder Bestrahlen im Zusammenhang mit dieser Erfindung ein und dasselbe gemeint ist.

Die vorliegende Erfindung beruht auf der Idee einen vor einem freien Ende des Verdichterauslasses positionierten Demister bevorzugt mit einem Strahl des verdichteten Arbeitsmediums zu beschießen, wodurch insbesondere die Ölabscheidung verbessert wird. Weiterhin ermöglicht die vorgeschlagene Ausgestaltung eine kompakte Bauweise.

In dem beschossenen ersten Demister, der insbesondere ein Drahtgestrick umfasst, wird bevorzugt ein großer Teil des im verdichteten Arbeitsmedium enthaltenen Öls abgeschieden und kann sich dort in einen in einem unteren Bereich des Innenraums angeordneten Ölsumpf ansammeln und abfließen.

Das verdichtete Arbeitsmedium wird im Wesentlichen vor oder in dem ersten Demister radial zu der mindestens einen Auslassrichtung umgelenkt. Durch die Umlenkung strömt das verdichtete Arbeitsmedium von der dem mindestens einen Verdichterauslass zugewandten Seite des ersten Demisters in bzw. durch den Innenraum zu der Auslassöffnung des Außengehäuses.

Eine Weiterbildung der vorliegenden Erfindung sieht vor, dass auf der von dem mindestens einen Verdichterauslass abgewandten Seite des ersten Demisters eine medienundurchlässige Wandung angeordnet ist. Die Wandung ist vorzugsweise in der Auslassrichtung - weiter vorzugsweise unmittelbar - hinter dem Demister angeordnet. Die Wandung kann sich vorzugsweise ganz oder nur teilweise über die von dem mindestens einen Verdichterauslass abgewandten Seite des ersten Demisters erstrecken. Durch die Wandung wird sichergestellt, dass der aus dem Verdichterauslass in der Auslassrichtung austretende Strahl des verdichteten Arbeitsmediums nicht durch den ersten Demister "hindurchstrahlt" bzw. "hindurchschießt" und Öltropfen aus diesem mitreißt.

Gemäß einer bevorzugten Weiterbildung der vorliegenden Erfindung wird die medienundurchlässige Wandung durch einen ersten Halter und/oder durch das Außengehäuse gebildet. Beispielsweise kann die medienundurchlässige Wandung durch einen Halter gebildet sein, durch den der erste Demister auch in dem Außengehäuse positioniert gehalten wird. Alternativ kann der erste Demister auf dem Außengehäuse bzw. auf der Innenseite des Außengehäuses angeordnet sein, wobei das Außengehäuse die medienundurchlässige Wandung für den ersten Demister ausbildet.

Bevorzugt ist es, wenn der erste Demister eine Demisterebene aufweist. Weiterhin kann es vorteilhaft sein, wenn der erste Demister in der Demisterebene im Wesentlichen quer zu der mindestens einen Auslassrichtung angeordnet ist. Angemerkt wird, dass im Zusammenhang mit dieser Erfindung unter einer Demisterebene im Wesentlichen quer zu der mindestens einenAuslassrichtung eine Demisterebene verstanden wird, die mit einer Winkeltoleranz von ±15° bevorzugt ±10°, weiter bevorzugt ±5° senkrecht zu der mindestens einen Auslassrichtung angeordnet ist.

Weiter wird angemerkt, dass die mindestens eine Auslassrichtung einem Vektor entsprechen kann, der das Strömungsfeld des austretenden verdichteten Arbeitsmediums an einem freien Ende des Verdichterauslasses beschreibt.

Weiterhin hat es sich als vorteilhaft erwiesen, wenn der erste Demister in der mindestens einen Auslassrichtung beabstandet zu dem Außengehäuse angeordnet ist.

Auch hat es sich als vorteilhaft erwiesen, wenn der erste Demister in mindestens einer Richtung auf der Demisterebene beabstandet zu dem Außengehäuse angeordnet ist.

Die beabstandete Anordnung in der Auslassrichtung zu dem Außengehäuse, insbesondere durch den zuvor erwähnten Halter, kann immer dann vorteilhaft sein, wenn das Außengehäuse beispielsweise eine große Krümmung aufweist, die es verhindert, den vorzugsweise platten- oder scheibenförmigen ersten Demister flächig auf dem Außengehäuse anzuordnen.

Die beabstandete Anordnung in einer Demisterebene quer zu der Auslassrichtung zu dem Außengehäuse ermöglicht es, den ersten Demister derart zu positionieren, dass dieser nicht in den Ölsumpf in dem Innenraum ragt. Auch kann es vorteilhaft sein, wenn der erste Demister in den Ölsumpf ragt, um ein sicheres Abtropfen des Öls in den Ölsumpf zu gewährleisten.

Darüber hinaus kann es vorteilhaft sein, wenn der erste Demister in mindestens einer Richtung auf der Demisterebene an dem Außengehäuse anliegt. Beispielsweise kann es vorteilhaft sein, wenn der erste Demister in dem unteren Bereich des Außengehäuses zumindest abschnittsweise an dem Außengehäuse anliegt. Der erste Demister kann in einer solchen Ausgestaltung in den Ölsumpf ragen.

Vorzugsweise kann bestimmungsgemäß die Auslassrichtung des Verdichterauslasses quer zu der Schwerkraftrichtung angeordnet sein.

Nach Maßgabe einer bevorzugten Weiterbildung der vorliegenden Erfindung ist mindestens ein zweiter Demister in dem Innenraum in einem Strömungspfad zwischen dem Verdichterauslass und der Auslassöffnung angeordnet. Es kann insbesondere vorteilhaft sein, wenn mehrere zweite Demister vorgesehen sind, um weitere Abscheidungsstufen zu realisieren, wodurch die Ölabscheidung weiter verbessert werden kann. Die zweiten Demister sind vorzugsweise in Reihe geschaltet, wobei noch weiter bevorzugt sind die zweiten Demister zueinander in einem dritten Abstand beabstandet angeordnet. Bevorzugt ist der mindestens eine zweite Demister in jeweils einer zweiten Demisterebene angeordnet und weiter bevorzugt ist die jeweilige zweite Demisterebene parallel zu der Demisterebene des ersten Demisters angeordnet.

Gemäß einer weiteren bevorzugten Ausgestaltung ist der mindestens eine Verdichterauslass durch den mindestens einen zweiten Demister durchgeführt. Dadurch kann sich eine besonders kompakte Bauweise ergeben.

Weiterhin hat es sich als vorteilhaft erwiesen, wenn der mindestens eine zweite Demister einen zweiten Halter umfasst. Der zweite Halter weist bevorzugter Weise darüber hinaus mindestens eine Durchgangsöffnung auf, durch die das Arbeitsmedium durch den zweiten Halter hindurchströmen kann. Der zweite Halter ist bevorzugt stromabwärts des jeweiligen mindestens einen zweiten Demisters angeordnet und hält bzw. stützt den mindestens einen zweiten Demister in dem Innenraum. Die mindestens eine Durchgangsöffnung ist in einem ersten Abschnitt des zweiten Halters angeordnet, wobei der erste Abschnitt beispielsweise nach Art eines Loch- oder eines Gitterblechs ausgebildet sein kann.

Die mindestens ein Durchgangsöffnung kann rund, oval, polygonal, hexagonal ausgeführt sein. Inbesondere ist es bevorzugt, wenn eine Mehrzahl von Durchgangsöffnungen gleicher und/oder unterschiedlicher Form vorgesehen sein. Ebenso kann der Halter speichernförmig ausgebildet sein. Ziel ist es einen möglichst geringen strömungswiderstand zu erzeugen, aber ausreichend Stützstruktur für das Drahtgestrick bereit zustellen um dieses sicher im Innenraum zu positionieren.

Die mindestens eine Durchgangsöffnung kann gemäß einer bevorzugten Weiterbildung rund, oval, polygonal und/oder hexagonal ausgebildet sein. Insbesondere ist es bevorzugt, wenn eine Mehrzahl von Durchgangsöffnungen gleicher und/oder unterschiedlicher Form vorgesehen sein. Ebenso kann der Halter speichernförmig ausgebildet sein. Durch die Form der Durchgangsöffnungen kann der Strömungswiderstand des zweiten Halters verringert werden kann und weiterhin kann eine Stützstruktur für das Drahtgestrick bereitgestellt werden, um dieses sicher im Innenraum zu positionieren. Insbesondere ist es bevorzugt, wenn die mindestens eine Durchgangsöffnung hexagonal ausgebildet ist. Die Vielzahl von Durchgangsöffnungen kann vorzugsweise wabenförmig angeordnet sein.

Allerdings kann die mindestens eine Durchgangsöffnung auch rund oder polygon sein oder Mischformen dessen aufweisen. Auch kann der Halter speichenförmig ausgebildet sein, wodurch die mindestens eine Durchgangsöffnung eine solche Mischform erhalten kann.

Eine Weiterbildung der vorliegenden Erfindung sieht vor, dass der zweite Halter den ersten Abschnitt und einen zweiten Abschnitt aufweist, wobei der zweite Abschnitt medienundurchlässig ausgebildet ist. Der zweite Abschnitt kann dazu beitragen, dass das Arbeitsmedium einem möglichst langen Strömungspfad durch den Innenraum folgt, wodurch sogenannte "Bypässe" zu der Auslassöffnung des Gehäuses vermieden werden können.

Weiterhin hat es sich als vorteilhaft erwiesen, wenn der zweite Halter mindestens eine Ausnehmung aufweist, durch die der mindestens eine Verdichterauslass durchgeführt ist. Die mindestens eine Ausnehmung kann an die Form des Verdichterauslasses angepasst sein, wodurch Leckageströmungen zwischen dem zweiten Halter und dem Verdichterauslass vermieden werden können.

Eine Weiterbildung der vorliegenden Erfindung sieht vor, dass der erste Abschnitt und der zweite Abschnitt auf diametralen Seiten der mindestens einen Ausnehmung angeordnet sind. Insbesondere ist es bevorzugt, wenn der erste Abschnitt in Bezug auf die Schwerkraftrichtung unten und der zweite Abschnitt oben angeordnet ist.

Eine Weiterbildung der vorliegenden Erfindung sieht vor, dass der mindestens eine zweite Demister an dem mindestens einen Verdichterauslass und/oder an dem Außengehäuse befestigt ist. Der mindestens eine zweite Demister kann in einer beispielhaften Ausführungsform fest mit dem Verdichterauslass verbunden sein, sodass das Außengehäuse, insbesondere eine Druckglocke des Außengehäuses, bei der Montage über den mindestens einen zweiten Demister geschoben werden kann. Dies ermöglicht eine besonders einfache und kostengünstige Montage.

Die vorliegende Erfindung sieht vor, dass der erste Demister in der Auslassrichtung zu dem mindestens einen Verdichterauslass in einem ersten Abstand beabstandet angeordnet ist. Demnach ist der erste Demister in der Auslassrichtung vor dem Verdichterauslass angeordnet, wobei typischerweise der erste Abstand in der Größenordnung von 5-50 mm liegt. Durch den geringen ersten Abstand, beispielsweise ca. 10mm, zwischen dem ersten Demister und dem Verdichterauslass wird eine hohe Intensität des Beschusses durch das verdichtete Arbeitsmedium sichergestellt.

Nach Maßgabe einer weiteren vorteilhaften Ausgestaltung ist der mindestens eine zweite Demister - bevorzugt entlang der Längsachse und/oder in der Orientierung der Auslassrichtung - in einem zweiten Abstand zu dem ersten Demister angeordnet. Bevorzugt ist es, wenn der erste Abstand zwischen dem mindestens einen Verdichterauslass und dem ersten Demister kleiner ist als der zweite Abstand zwischen dem ersten Demister und dem zweiten Demister. Insbesondere ist es bevorzugt, wenn der zweite Abstand mindestens doppelt so groß ist wie der erste Abstand. Insbesondere ist es noch weiter bevorzugt, wenn der zweite Abstand mindestens 50 mm beträgt. Durch den zweiten Abstand kann sichergestellt werden, dass der zweite Demister geleichmäßig durchströmt wird. Dadurch kann die Ölabscheidung verbessert werden.

Es ist vorteilhaft, wenn der erste Demister und/oder der zweite Demister ein Drahtgestrick umfassen bzw. umfasst, wobei das Drahtgestrick vorzugsweise aus einem Runddraht und/oder einem Flachdraht hergestellt ist.

Der erste Demister und/oder der zweite Demister können vorzugsweise platten- oder scheibenförmig in einer Demisterebene ausgebildet sein, wobei bevorzugt die Demisterebene quer zu der vorliegenden Strömungsrichtung oder der Längsachse in dem Innenraum angeordnet ist.

Eine Weiterbildung der vorliegenden Erfindung sieht vor, dass das Außengehäuse eine den Innenraum ausbildende Druckglocke umfasst, und dass der erste Demister und/oder der mindestens eine zweite Demister in der Druckglocke angeordnet sind oder ist. Die Druckglocke kann zur Ausbildung des Innenraums über den mindestens einen Verdichterauslass geschoben werden, wobei zwischen dem Verdichterauslass und der Druckglocke der Innenraum ausgebildet wird.

Weiterhin hat es sich als vorteilhaft erwiesen, wenn die Druckglocke die Auslassöffnung des Außengehäuses aufweist. Darüber hinaus ist es vorteilhaft, wenn die Auslassöffnung in einem oberen Bereich angeordnet ist, der auf der dem unteren Bereich gegenüberliegenden Seite angeordnet ist. Mit anderen Worten ist die Auslassöffnung im oberen Bereich des Außengehäuses angeordnet.

Auch hat es sich als vorteilhaft erwiesen, wenn die Auslassöffnung entgegen der Auslassrichtung beabstandet zu dem freien Ende des mindestens einen Verdichterauslasses angeordnet ist. Demnach muss das verdichtete Arbeitsmedium nach dem Austritt aus dem mindestens einen Verdichterauslass in dem Innenraum um 180° umgelenkt werden, um zu der Auslassöffnung zu gelangen. Einerseits kann dadurch eine besonders kompakte Bauweise des Schraubenverdichters realisiert werden und andererseits eine besonders effektive Ölabscheidung. Auch kann es vorteilhaft sein, wenn die Auslassöffnung entgegen der Auslassrichtung beabstandet zu dem mindestens einen zweiten Demister angeordnet ist.

Gemäß einer bevorzugten Weiterbildung der vorliegenden Erfindung steht der mindestens eine Verdichterauslass von der Verdichtungseinrichtung frei ab. Das von den Läufern verdichtete Arbeitsmedium kann vorzugsweise über einen Auslasskanal der Verdichtungseinrichtung zu dem mindestens einen Verdichterauslass geleitet werden, wobei es weiterhin bevorzugt ist, wenn der mindestens eine Verdichterauslass rohrförmig ist. Der mindestens eine rohrförmige Verdichterauslass kann auch als das mindestens eine Verdichterauslassrohr bezeichnet werden. Der rohrförmige Verdichterauslass kann einen beliebigen Querschnitt aufweisen, wobei bevorzugt der Querschnitt kreisförmig ist.

Weiterhin hat es sich als vorteilhaft erwiesen, wenn der mindestens eine Verdichterauslass einen S-förmigen Verlauf aufweist. Durch den S-förmigen Verlauf kann das freie Ende in Richtung des oberen Bereichs des Außengehäuses verlagert werden, wodurch das freie Ende des mindestens einen Verdichterauslasses möglichst weit beabstandet zu dem in dem unteren Bereich angeordneten Ölsumpf in dem Innenraum angeordnet werden kann.

Darüber hinaus hat es sich als vorteilhaft erwiesen, wenn mindestens zwei Verdichterauslässe vorgesehen sind und dass die mindestens zwei Verdichterauslässe zueinander beabstandet angeordnet sind. Die mindestens zwei Verdichterauslässe sind bevorzugt parallel zueinander angeordnet.

Gemäß einer bevorzugten Weiterbildung der vorliegenden Erfindung ist der Verdichter ein Schraubenverdichter. Weiter bevorzugt ist der mindestens eine Läuferr parallelzur ngsachse drehbar. Ferner kann es vorteilhaft sein, wenn die mindestens eine Auslassrichtung des mindestens einen Verdichterauslasses parallel oder senkrecht zur Längsachse orientiert ist.

Weiterhin hat es sich als vorteilhaft erwiesen, wenn mindestens ein Regelschieber vorgesehen ist, der der Leistungsregelung und/oder Anpassung des Druckverhältnisses des Schraubenverdichters dient. Der mindestens eine Regelschieber ist entlang der Längsachse bzw. in einer Richtung parallel zu der Drehachse des mindestens einen Läufers verschiebbar, wobei eine Stelleinheit den Regelschieber betätigen bzw. verschieben kann. Die Stelleinheit kann zwischen den mindestens zwei Verdichterauslässen angeordnet sein. Dadurch beeinflusst die Stelleinheit die Strömungsverhältnisse nur geringfügig in dem Innenraum.

Eine Weiterbildung der vorliegenden Erfindung sieht vor, dass ein in dem Außengehäuse angeordneter Antriebsmotor die Verdichtungseinrichtung antreibt. Weiterhin kann es vorteilhaft sein, wenn der Antriebsmotor durch das Arbeitsmedium gekühlt wird. Der Antriebsmotor ist auf der von dem Innenraum abgewandten Seite der Verdichtungseinrichtung angeordnet und kann durch das durch die Einlassöffnung und zu der Verdichtungseinrichtung strömende Arbeitsmedium gekühlt werden.

Darüber hinaus betrifft die vorliegende Erfindung einen Kältekreislauf mit einem zuvor beschriebenen Schraubenverdichter.

Nachfolgend werden unter Bezugnahme auf die beigefügten Zeichnungen ein Kältekreislauf sowie zwei Ausführungsbeispiele eines Schraubenverdichters und deren Weiterbildungen im Detail beschrieben. Es zweigen:
- Figur 1: eine Kälteanlage mit einem Schraubenverdichter,
- Figur 2: ein erstes Ausführungsbeispiel des Schraubenverdichter gemäß Figur 1, aufweisend ein Außengehäuse und eine in dem Außengehäuse angeordnete angetriebene Verdichtungseinrichtung, und einen Verdichterauslass, der durch die Verdichtungseinrichtung das verdichtete Arbeitsmedium in einen in dem Außengehäuse angeordneten Innenraum leitet und wobei in dem Innenraum ein erster Demister und ein zweiter Demister angeordnet ist,
- Figur 3: ein zweites Ausführungsbeispiel eines Schraubenverdichters gemäß Figur 1,
- Figur 4: eine vereinfachte Schnittdarstellung durch eine Mitte des Verdichterauslasses des Schraubenverdichters gemäß Figur 3,
- Figur 5: ein drittes Ausführungsbeispiel eines Schraubenverdichters gemäß Figur 1,
- Figur 6: eine beispielhafte Ausführung des zweiten Halters gemäß Figur 6,
- Figur 7: eine Weiterbildung des zweiten Halters gemäß Figur 6, und
- Figur 8: unterschiedliche und beispielhafte Formen der Durchgangsöffnung für die Halter gemäß den Figuren 6 und 7.

Gleiche oder funktional gleiche Bauteile werden mit den gleichen Bezugszeichen gekennzeichnet. Darüber hinaus sind in den Figuren nicht alle gleichen oder funktional gleichen Bauteile mit einer Bezugsziffer versehen.

Figur 1 zeigt eine Kälteanlage 1, aufweisend einen Kältekreislauf für ein Arbeitsmedium M, wobei der Kältekreislauf einen als Schraubenverdichter 2 ausgebildeten Verdichter, einen ersten Wärmeübertrager 3, ein Expansionsorgan 4 und einen zweiten Wärmeübertrager 5 aufweist.

Ein Arbeitsmedium M wird in dem Schraubenverdichter 2 verdichtet und über eine Leitung 8 zu dem ersten Wärmeübertrager 3 geleitet und durch eine Wärmeabfuhr gekühlt und/oder verflüssigt. Anschließend wird das Arbeitsmedium M in einem Expansionsorgan 4 entspannt und zu dem zweiten Wärmeübertrager 5 - auch Verdampfer genannt - geleitet, wobei in dem zweiten Wärmeübertrager 5 die Wärme von dem ersten Arbeitsmedium M aufgenommen werden kann. Schließlich wird das Arbeitsmedium M wieder dem Schraubenverdichter 2 zugeführt, um den oben beschriebenen Kältekreislauf erneut zu durchzulaufen.

Das Arbeitsmedium M kann beispielsweise ein Kältemittel, beispielsweise R134a, sein.

Figur 2 zeigt eine vereinfachte Schnittdarstellung des als Schraubenverdichter 2 ausgebildeten Verdichters gemäß Figur 1.

Der Schraubenverdichter 2 umfasst ein als Ganzes bezeichnetes Außengehäuse 10 mit einer Einlassöffnung 11, einer Auslassöffnung 12 und einer Längsachse X.

Einlassöffnung 11 und die Auslassöffnung 12 sind in der Längsachse X auf gegenüberliegenden Seiten angeordnet. Durch die Einlassöffnung 11 kann das Arbeitsmedium M in das Außengehäuse 10 eintreten und das verdichtete und vorzugsweise gasförmige Arbeitsmedium M kann das Außengehäuse 10 durch die Auslassöffnung 12 aus einem Innenraum 45 verlassen.

In dem Außengehäuse 10 ist eine Verdichtungseinrichtung 20 mit einem um eine Drehachse drehbaren Läufer 25 angeordnet, wobei die Drehachse parallel zu der Längsachse X angeordnet ist.

Die Verdichtungseinrichtung 20 verdichtet das von der Einlassöffnung 11 gekommene Arbeitsmedium M und das durch die Verdichtungseinrichtung 20 verdichtete Arbeitsmedium M wird über einen Verdichterauslass 50 in den in dem Außengehäuse 10 angeordneten Innenraum 45 geleitet.

Darüber hinaus kann das Außengehäuse 10 eine Druckglocke 40 umfassen, wobei die Druckglocke 40 den zuvor erwähnten Innenraum 45 umschließen kann.

Das Außengehäuse 10 weist einen bodenseitigen unteren Bereich 41 und einen oberen Bereich 42 auf.

In dem unteren Bereich 41 kann sich schwerkraftbedingt Öl zur Bildung eines Ölsumpfes 43 ansammeln. Der obere Bereich 42 ist auf den in Schwerkraftrichtung gegenüberliegenden Seiten des Außengehäuses 10 angeordnet.

Die Druckglocke 40 kann die Auslassöffnung 12 aufweisen, wobei die Auslassöffnung 12 bevorzugt in dem oberen Bereich 42 angeordnet ist.

In dem unteren Bereich 41 der Druckglocke 40 kann sich der Ölsumpf 43 ausbilden, in dem sich aus dem verdichteten Arbeitsmedium M abgeschiedenes Öl absammeln kann. Das Öl aus dem Ölsumpf 43 kann abgeführt werden, um den Schraubenverdichter 2, insbesondere die Verdichtungseinrichtung 20, zu schmieren.

In dem Außengehäuse 10 kann darüber hinaus ein Antriebsmotor 80 angeordnet sein, durch den die Verdichtungseinrichtung 20 - genauer ausgedrückt der Läufer 25 der Verdichtungseinrichtung 20 - antreibbar ist.

Antriebsmotor 80 und die Verdichtungseinrichtung 20 sind gemeinsam in dem druckfesten Außengehäuse 10 und können über einen Gehäusedeckel 15 in dem Außengehäuse 10 zugänglich sein. Aufgrund der zugänglichen Anordnung können die in den begleitenden Figuren dargestellten Schraubenverdichter 2 auch als halb-hermetische Schraubenverdichter 2 bezeichnet werden.

Der Antriebsmotor 80 in dem Außengehäuse 10 kann durch das Arbeitsmedium M gekühlt werden. Hierzu kann das Arbeitsmedium M zwischen der Einlassöffnung 11 und der Verdichtungseinrichtung 20 an dem Antriebsmotor 80 vorbeigeführt werden.

Die Verdichtungseinrichtung 20 umfasst weiterhin eine Läuferbohrung 22, die zur Aufnahme des als Schraubenläufer ausgebildeten Läufers 25 dient.

Weiterhin kann die Verdichtungseinrichtung 20 eine nicht dargestellte Schieberbohrung für mindestens einen ebenfalls nicht dargestellten Regelschieber zur Leistungsregelung und/oder Regelung des Druckverhältnisses des Schraubenverdichters 2 aufweisen.

Der Läufer 25 kann in seiner Drehachse gegenüber der Läuferbohrung 22 rotieren und kann - wie der Figur 2 entnommen werden kann - beiderseits zu einem Schraubenkörper 26 in der Längsachse X durch Lagereinheiten 27, 28 drehbar gelagert sein.

Die erste Lagereinheit 27 ist auf der dem Antriebsmotor 80 und der Einlassöffnung 11 zugewandten Seite angeordnet und die zweite Lagereinheit 28 ist auf der von dem Antriebsmotor 80 und der Einlassöffnung 11 abgewandten Seite angeordnet.

Darüber hinaus umfasst die Verdichtungseinrichtung 20 einen Druckflansch 30. Der Druckflansch 30 ist auf der dem Innenraum 45 zugewandten Seite angeordnet und nimmt die zweite Lagereinheit 28 auf. Der Druckflansch 30 bildet einen Auslasskanal 34 aus, durch den das verdichtete Arbeitsmedium M aus der Läuferbohrung 22 zu dem Verdichterauslass 50 geführt wird.

Der Schraubenverdichter 2 kann einen oder mehrere Verdichterauslässe 50 aufweisen, wobei in dem in Figur 2 dargestellten Ausführungsbeispiel lediglich ein zeichnerisch erkennbarer Verdichterauslass 50 gezeigt ist, siehe hierzu auch Figur 4.

Der Verdichterauslass 50 steht frei von der Verdichtungseinrichtung 20 ab und ragt in den Innenraum 45. Der mindestens eine Verdichterauslass 50 kann rohrförmig sein und kann ein freies Ende 52 aufweisen, durch welches das verdichtete Arbeitsmedium M in der Auslassrichtung R in den Innenraum 45 ausgegeben wird.

Das verdichtete Arbeitsmedium M wird durch den mindestens einen Verdichterauslass 50 in einer Auslassrichtung R ausgegeben, wobei in dem dargestellten Ausführungsbeispiel die Auslassrichtung R parallel zu der Längsachse X ist.

Aufgrund der rohrförmigen Ausgestaltung des Verdichterauslasses 50 kann der Verdichterauslass 50 auch als Verdichterauslassrohr bezeichnet werden.

Weiterhin kann der Figur 2 entnommen werden, dass der Verdichterauslass 50 von einem Druckflanschdeckel 32 absteht, der auf der dem Läufer 25 gegenüberliegenden Seite den Druckflansch 30 verschließt. Der Druckflanschdeckel 32 sowie der mindestens eine Verdichterauslass 50 können einteilig ausgebildet sein.

Zum Abscheiden von Öl aus dem verdichteten Arbeitsmedium M sind in dem Innenraum 45 ein erster Demister 60 und mindestens ein zweiter Demister 70 angeordnet.

In dem dargestellten Ausführungsbeispiel sind in dem Innenraum 45 zwei zweite Demister 70 angeordnet, die in der Längsachse X in einem dritten Abstand A3 - siehe Figur 3 - zueinander beabstandet angeordnet sind. Zum besseren Verständnis ist das Bezugszeichen von dem ersten zweiten Demister "70a" und von dem zweiten zweiten Demister "70b".

Der erste zweite Demister 70a ist in der Längsachse X in einem zweiten Abstand A2 - siehe Figur 3 - zu dem ersten Demister 60 angeordnet und der zweite zweite Demister 70b ist auf der von dem ersten Demister 60 abgewandten Seite des ersten zweiten Demisters 70a in dem dritten Abstand A3 - siehe Figur 3 - angeordnet.

Der zweite Abstand A2 und/oder der dritte Abstand A3 betragen vorzugsweise mindestens 50mm.

Der mindestens eine Verdichterauslass 50 ist auf den ersten Demister 60 in der Auslassrichtung R gerichtet, um den ersten Demister 60 mit dem verdichteten Arbeitsmedium M zu beströmen bzw. zu beschießen.

Der jeweilige Demister 60, 70 hat die Aufgabe, im verdichteten Arbeitsmedium M mitgeführte Öltröpfchen abzuscheiden.

Beim Beschießen des ersten Demisters 60 mit dem Arbeitsmedium M wird das verdichtete Arbeitsmedium M in Bezug auf die Auslassrichtung R radial im Wesentlichen vor und teilweise in dem ersten Demister 60 umgelenkt. Die in dem Arbeitsmedium M mitgeführten Öltröpfchen können aufgrund ihrer Trägheit der Umlenkung des vorzugsweise gasförmigen Arbeitsmediums M nicht folgen und prallen auf den ersten Demister 60 und können infolge dessen abgeschieden werden.

Auch beim Durchströmen des zweiten Demisters 70 können mitgeführte Öltröpfchen - wie einleitend beschrieben - abgeschieden werden.

Das abgeschiedene Öl kann sich in Schwerkraftrichtung absetzen und kann sich zur Bildung eines Ölsumpfes in dem unteren Bereich 41 in dem Außengehäuse 10 ansammeln und abfließen.

Der jeweilige Demister 60, 70 ist platten- oder scheibenförmig in einer Demisterebene ausgebildet, wobei bevorzugt die jeweilige Demisterebene quer zu der Längsachse X und/oder Auslassrichtung R angeordnet ist.

Der erste Demister 60 umfasst ein Drahtgestrick 68. Das Drahtgestrick 68 kann eine erste Dicke D1 aufweisen.

Der erste Demister 60 ist in der Auslassrichtung R in einem ersten Abstand A1 - siehe Figur 3 - vor dem mindestens einen Verdichterauslass 50 angeordnet. Beispielsweise kann der erste Abstand A1 ca. 5-20 mm betragen. Durch den klein bemessenen ersten Abstand A1 wird eine hohe Intensität des Beschusses des ersten Demisters 60 durch das verdichtete Arbeitsmedium M sichergestellt.

Der mindestens eine Verdichterauslass 50 ist somit auf den ersten Demister 60 gerichtet und kann den ersten Demister 60 mit dem verdichteten Arbeitsmedium M beschießen.

Auf der von dem mindestens einen Verdichterauslass 50 abgewandten Seite des ersten Demisters 60 ist eine medienundurchlässige Wandung 62 angeordnet.

Die Wandung 62 ist vorzugsweise in der Auslassrichtung R unmittelbar hinter dem Demister 60 bzw. dessen Drahtgestrick 68 angeordnet. Dies bewirkt, dass der aus dem Verdichterauslass 50 in der Auslassrichtung R austretende Strahl des verdichteten Arbeitsmediums M nicht auf der von dem Verdichterauslass 50 abgewandten Seite des ersten Demisters 60 austritt. Das verdichtete und vorzugsweise gasförmige Arbeitsmedium M wird auf der dem Verdichterauslass 50 zugewandten Seite vor oder in dem ersten Demister 60 in Bezug auf die Auslassrichtung R radial umgelenkt. Anders ausgerückt kann ein Großteil des Arbeitsmediums M vor dem ersten Demister 60 in Bezug auf einen Vektor der Auslassrichtung R radial nach außen strömen, während ein verbleibender Teil des Arbeitsmediums M zusammen mit mitgeführten Öltröpfchen auf den ersten Demister trifft und sukzessive eindringt. Die Trägheit der Öltröpfchen verhindert, dass die Öltröpfchen der Umlenkung folgen und führt dazu, dass die Öltröpfchen auf den ersten Demister treffen. Dadurch kann die Abscheidung von Öl aus dem verdichteten Arbeitsmedium M signifikant verbessert werden kann.

In dem ersten Ausführungsbeispiel gemäß Figur 2 ist das Außengehäuse 10 auf der dem Verdichterauslass 50 zugewandten Seite konkav. Wie in diesem Ausführungsbespiel dargestellt ist, kann es vorteilhaft sein, wenn den ersten Demister 60 - insbesondere in der Auslassrichtung R und/oder entlang der Längsachse X - beabstandet zu dem Außengehäuse 10 bzw. der Druckglocke 40 anzuordnen.

In dem Ausführungsbeispiel gemäß Figur 2 wird die Wandung 62 auf der von dem Verdichterauslass 50 abgewandten Seite des ersten Demisters 60 durch einen ersten Halter 64 gebildet, der zwischen dem Außengehäuse 10 und dem ersten Demister 60 angeordnet ist.

Der erste Halter 64 kann im einfachsten Fall ein Blech oder eine Platte umfassen, auf dem der erste Demister 60 angeordnet ist. Der Halter 64 kann über Abstandshalter 65 an dem Außengehäuse 10, insbesondere an der Druckglocke 40, abgestützt gehalten werden und positioniert den ersten Demister 60 in dem Innenraum 45.

Auch kann der erste Demister 60 quer zu der Auslassrichtung R und/oder Längsachse X, also in der Demisterebene beabstandet zu dem Außengehäuse 10 angeordnet sein. Dadurch, dass die Seitenflächen frei sind, kann das verdichtete Arbeitsmedium M durch dieses Austreten, wodurch die Verweildauer und der zurückgelegte Weg des Arbeitsmediums M in dem ersten Demister 60 erhöht werden kann. Dabei kann es vorteilhaft sein, wenn der erste Demister 60 nicht in den im unteren Bereich 41 ausgebildeten Ölsumpf 43 ragt.

Die zwei zweiten Demister 70a, 70b sind in dem Strömungspfad zwischen dem Verdichterauslass 50 und der Auslassöffnung 12 angeordnet. Dadurch wird das verdichtete Arbeitsmedium M durch die zwei zweiten Demister 70a, 70b zwangsgeführt.

Die Auslassöffnung 12 und der mindestens eine zweite Demister 70 sind entgegen - also in der entgegengesetzten Richtung - der Auslassrichtung R oder in der Längsachse X beabstandet zu dem freien Ende 52 des Verdichterauslasses 50 angeordnet. Ein zweiter Abstand A2 zwischen dem ersten Demister 60 und dem ersten zweiten Demister 70 beträgt vorzugsweise mindestens 50mm.

Der jeweilige zweite Demister 70a, 70b umfasst einen Halter 74a, 74b und ein auf dem Halter 74a, 74b angeordnetes Drahtgestrick 78a, 78b. Das jeweilige Drahtgestrick 78a, 78b kann eine zweite Dicke D2 aufweisen.

Das Drahtgestrick 78a, 78b wird durch den Halter 74a, 74b in dem Innenraum 45 positioniert gehalten, wobei der Halter 74a, 74b stromab des Drahtgestrickes 78a, 78b, also auf der von dem freien Ende des Verdichterauslasses 50 abgewandten Seite, angeordnet ist.

Der mindestens eine Verdichterauslass 50 ragt durch den mindestens einen zweiten Demister 70 hindurch.

Der jeweilige zweite Demister 70a, 70b kann durch den zweiten Halter 74a, 74b an dem Außengehäuse 10 und/oder an dem mindestens einen Verdichterauslass 50 befestigt sein. In dem dargestellten Ausführungsbeispiel ist der jeweilige zweite Halter 74a, 74b mittels Befestigungsmitteln 77a, 77b mit dem mindestens einen Verdichterauslass 50 verbunden.

Die erste Dicke D1 des ersten Demisters 60 kann größer sein als die zweite Dicke D2. Dies kann vorteilhaft sein, da die erste Dicke D1 einen geringeren Einfluss auf den Strömungswiderstand in dem Innenraum 45 zwischen dem mindestens einen Verdichterauslass 50 und der Auslassöffnung 12 haben kann.

Zur Montage werden zunächst die zweiten Demister 70a, 70b auf den Verdichterauslass 50 gesteckt und dort mittels der Befestigungsmittel 77a, 77b befestigt. Anschließend kann das Außengehäuse 10 oder genauer gesagt die Druckglocke 40 aufgesetzt werden. Alternativ können die zweiten Demister 70a, 70b auch in dem Außengehäuse 10 befestigt sein und zusammen mit dem Außengehäuse 10 auf den mindestens einen Verdichterauslass 50 aufgesteckt werden.

Die Figuren 3 und 4 zeigen ein zweites Ausführungsbeispiel eines erfindungsgemäßen Schraubenverdichters 2.

Das zweite Ausführungsbeispiel unterscheidet sich von dem ersten Ausführungsbeispiel im Wesentlichen in der Anordnung des ersten Demisters 60. Aus Gründen der Vereinfachung werden lediglich die Unterschiede zwischen den beiden Ausführungsbeispielen beschrieben.

Wie insbesondere der vergrößerten Darstellung gemäß Figur 4 entnommen werden kann, ist der erste Demister 60 unmittelbar auf dem Außengehäuse 10 angeordnet. Die medienundurchlässige Wandung 62 wird in diesem Ausführungsbeispiel durch das Außengehäuse 10 und genauer gesagt durch die Druckglocke 40 gebildet.

Der erste Demister 60 erstreckt sich gemäß Figur 4 in der Demisterebene quer zu der Längsachse X und/oder der Auslassrichtung R vollständig über den Querschnitt des Innenraumes 45. Da sowohl die von dem Verdichterauslass 50 abgewandte Seite als auch die umlaufenden Seitenflächen des ersten Demisters 60 auf dem Außengehäuse 10 anliegen, kann das verdichtete Arbeitsmedium M, mit welchem der erste Demister 60 beschossen wird, ausschließlich auf der dem Verdichterauslass 50 zugewandten Seite aus dem ersten Demister 60 in den Innenraum 45 austreten.

Der erste Demister 60 kann in den unteren Bereich 41 und den dort ausgebildeten Ölsumpf ragen. Dadurch kann ein sicheres Abtropfen des abgeschiedenen Öls aus dem ersten Demister 60 in den Ölsumpf gewährt werden.

Der Schraubenverdichter 2 gemäß dem zweiten Ausführungsbeispiel, welches in den Figuren 3 und 4 gezeigt ist, weist ebenfalls zwei zweite Demister 70 auf, wobei an dieser Stelle angemerkt wird, dass es durchaus denkbar ist, dass lediglich ein einziger zweiter Demister 70 oder auch mehr als zwei zweite Demister 70 vorgesehen sein können.

Die zwei zweiten Demister 70 sind in der jeweiligen Demisterebene parallel und in dem dritten Abstand A3 in Reihe geschaltet angeordnet und bilden zwei Abscheidestufen.

Wie Figur 4 zeigt, ragen die zwei parallelen und zueinander beabstandeten Verdichterauslässe 50 durch die zwei zweiten Demister 70 hindurch. Zwischen den beiden Verdichterauslässen 50 kann eine Stelleinheit 92 angeordnet sein, durch die der zuvor erwähnte Regelschieber entlang der Längsachse X bzw. der Drehachse des mindestens einen Läufers 25 bewegt werden kann.

Der jeweilige zweite Halter 74 kann beispielsweise als Loch- oder Gitterblech ausgebildet sein.

Wie Figur 4 zeigt, ragen die zwei parallelen und zueinander beabstandeten Verdichterauslässe 50 durch die zwei zweiten Demister 70 hindurch. Zwischen den beiden Verdichterauslässen 50 kann eine Stelleinheit 92 angeordnet sein, durch die der zuvor erwähnte Regelschieber entlang der Längsachse X bzw. der Drehachse des mindestens einen Läufers 25 bewegt werden kann.

Die Figur 5 zeigt ein beispielhaftes drittes Ausführungsbeispiel eines erfindungsgemäßen Verdichters, der als Schraubenverdichter 2 ausgebildet ist.

Das zweite Ausführungsbeispiel unterscheidet sich von dem ersten Ausführungsbeispiel im Wesentlichen in der Anordnung des ersten Demisters 60. Aus Gründen der Vereinfachung werden lediglich die Unterschiede zwischen den beiden zuvor erläuterten Ausführungsbeispielen beschrieben.

Der erste Demister 60 ist gemäß Figur 5 in der Demisterebene parallel zu der Längsachse X in dem Innenraum 45 angeordnet.

Der erste Demister 60 kann entweder analog zu dem ersten Ausführungsbeispiel gemäß Figur 1 durch einen ersten Halter 64 in dem Innenraum 45 beabstandet zu dem Außengehäuse 10 gehalten werden, oder - wie dargestellt und analog zu dem zweiten Ausführungsbeispiel - in dem Innenraum 45 unmittelbar auf dem Außengehäuse 10 angeordnet sein.

Das Außengehäuse 10 bildet die Wandung 62, die verhindert, dass der erste Demister 60 durchschossen oder durchstrahlt wird.

Das Außengehäuse 10 kann in dem Bereich, in dem der erste Demister 60 angeordnet ist zylinderförmig ausgebildet sein. Der erste Demister 60 kann folglich gekrümmt sein um flächig auf der Wandung 62 bzw. dem Außengehäuse 10 anzuliegen.

Der mindestens eine Verdichterauslass 50 kann von dem Druckflansch 30 abstehen und der mindestens eine Verdichterauslass 50 ist bevorzugt parallel und weiter bevorzugt beabstandet zu dem ersten Demister 60 angeordnet.

Der mindestens eine Verdichterauslass 50 bzw. die Auslassrichtung R ist auf den ersten Demister 60 gerichtet ist, um den ersten Demister 60 mit dem verdichteten und vorzugsweise gasförmigen Arbeitsmedium M zu beschießen. Die Auslassrichtung R kann beispielgemäß senkrecht zu der Längsachse X angeordnet sein.

Der erste Demister 60 kann, wie dargestellt, in dem oberen Bereich 42 des Außengehäuses 10 angeordnet sein.

Allerdings ist es ebenfalls denkbar, den ersten Demister 60 zwischen dem oberen Bereich 42 und dem unteren Bereich 41 oder dem ersten Demister 60 in dem unteren Bereich 41 anzuordnen. Dabei kann der erste Demister 60 beispielsweise in den Ölsumpf 43 ragen, wodurch ein sicheres Abtropfen des abgeschiedenen Öls aus dem ersten Demister 60 in den Ölsumpf 43 gewährt werden kann.

Der Schraubenverdichter 2 gemäß dem dritten Ausführungsbeispiel, kann ebenfalls zwei zweite Demister 70 aufweisen.

Die zwei zweiten Demister 70 sind in der jeweiligen Demisterebene parallel und in dem dritten Abstand A3 in Reihe geschaltet angeordnet und bilden zwei Abscheidestufen.

Der jeweilige zweite Demister 70 kann einen zweiten Halter 74 umfassen, der das Drahtgestrick 78 vorzugsweise in dem Innenraum 45 positioniert hält. Der zweite Halter 74 kann hierzu - wie dargestellt - in dem Strömungsweg von dem mindestens einen Verdichterauslass 50 zu der Auslassöffnung 12 stromabwärts des Drahtgestricks 78 angeordnet sein.

Die Demisterebenen der zwei zweiten Demister 70 sind senkrecht zu der Demisterebene des ersten Demisters 60 angeordnet.

Anders als in den zuvor beschriebenen Ausführungsbeispielen muss nicht zwangsweise der mindestens eine Verdichterauslass 50 durch den mindestens einen zweiten Demister 70 hindurchragen, sondern die Auslassöffnung 12 kann auf der von dem mindestens einen Verdichterauslass 50 abgewandten Seite des mindestens einen zweiten Demisters 70 bevorzugt in dem oberen Bereich 42 an dem Außengehäuse 10 bzw. der Druckglocke 40 angeordnet sein.

Die Figuren 6 und 7 zeigen beispielhafte Ausgestaltungen des zweiten Halters 74, wobei gemäß Figur 6 der zweite Halter 74 eine Vielzahl von Durchgangsöffnungen 75 aufweist, die rund ausgebildet sind.

Die Durchgangsöffnungen 75 können reihenweise und/oder in zueinander versetzt angeordneten Reihen angeordnet sein, wodurch der Strömungswiderstand des zweiten Halters 74 verringert werden kann.

Darüber hinaus weist der zweite Halter 74 gemäß Figur 6 eine Ausnehmung 76 für den jeweiligen Verdichterauslass 50 auf, wobei der Verdichterauslass 50 durch die Ausnehmung 76 hindurchführbar ist. Der Verdichterauslass 50 kann mit dem zweiten Halter 74, wie in Figur 4 angedeutet, über Verbindungsmittel verbunden werden.

Die Ausnehmungen 76 für den jeweiligen Verdichterauslass 50 und die Verdichterauslässe 50 können - wie dargestellt - spiegelsymmetrisch zu einer Symmetrieebene, die bevorzugt in der Längsachse X oder einer Symmetrieachse des Außengehäuses 10 liegt, angeordnet sein.

Die jeweilige Ausnehmung 76 kann an die Form des jeweiligen Verdichterauslasses 50 angepasst werden, wodurch Leckageströmungen zwischen dem zweiten Halter 74 und dem Verdichterauslass 50 vermieden werden können. Hier kann zusätzlich ein Dichtmittel verwendet werden.

Eine zweite Weiterbildung des zweiten Halters 74 kann Figur 7 entnommen werden. Der zweite Halter 74 weist einen ersten Abschnitt 71 und einen zweiten Abschnitt 72 auf, wobei der zweite Abschnitt 72 medienundurchlässig ausgebildet ist. Der zweite Abschnitt 72 kann dazu beitragen, dass das Arbeitsmedium M einem möglichst langen Strömungspfad durch den Innenraum 45 folgt, wodurch sogenannte "Bypässe" zu der Auslassöffnung 12 des Außengehäuses 10 vermieden werden können.

Der erste Abschnitt 71 erstreckt sich bis in den unteren Bereich 41 und der zweite Abschnitt 72 erstreckt sich bis in den unteren Bereich 42. Vorteilhaft ist es ferner, wenn - wie in Figur 6 gezeigt ist - der erste Abschnitt 71 und der zweite Abschnitt 72 auf diametralen Seiten der Ausnehmungen 76 angeordnet sind.

Wie in Figur 6 und 7 angedeutet ist, können die Ausnehmungen 76 für den jeweiligen Verdichterauslass 50 und/oder die Verdichterauslässe 50 beliebig, also wie dargestellt asymmetrisch zu der Symmetrieebene oder der Symmetrieachse angeordnet sein.

Weitere nicht abschließend aufgezeigte mögliche Formen der Durchgangsöffnungen 75 sind in den Figuren 8 a-d gezeigt.

Figur 8a zeigt quadratische Durchgangsöffnungen 75.

Figur 8b zeigt eine dreieckige Durchgangsöffnung 75.

Figur 8c zeigt eine bereits vorgestellte hexagonale Form einer Durchgangsöffnung 75 und Figur 8d eine ovale Durchgangsöffnung 75.

Es können Durchgangsöffnungen 75 mit unterschiedlichen Formen verwendet werden, insbesondere in dem ersten Abschnitt 71.

### Bezugszeichenliste

- 1: Kälteanlage
- 2: Schraubenverdichter
- 3: erster Wärmeübertrager
- 4: Expansionsorgan
- 5: zweiter Wärmeübertrager
- 8: Leitungen
- 10: Außengehäuse
- 11: Einlassöffnung
- 12: Auslassöffnung
- 15: Gehäusedeckel
- 20: Verdichtungseinrichtung
- 22: Läuferbohrung
- 25: Läufer
- 26: Schraubenkörper von 25
- 27: erste Lagereinheit
- 28: zweite Lagereinheit
- 30: Druckflansch
- 32: Druckflanschdeckel
- 34: Auslasskanal
- 40: Druckglocke
- 41: unterer Bereich
- 42: oberer Bereich
- 43: Ölsumpf
- 45: Innenraum
- 50: Verdichterauslass
- 52: freies Ende von 50
- 60: erster Demister
- 62: Wandung
- 64: erster Halter
- 68: Drahtgestrick
- 70: zweiter Demister
- 71: erster Abschnitt
- 72: zweiter Abschnitt
- 75: Durchgangsöffnung
- 76: Ausnehmung
- 78: Drahtgestrick
- 80: Antriebsmotor
- 92: Stelleinheit

- A1: erster Abstand
- A2: zweiter Abstand
- A3: dritter Abstand
- D1: erste Dicke von 68
- D2: zweite Dicke von 78
- R: Auslassrichtung
- X: Längsachse

## Patentansprüche

1. Verdichter, insbesondere Schraubenverdichter (2), zum Verdichten eines Arbeitsmediums, umfassend
- ein Außengehäuse (10) mit einer Einlassöffnung (11), einer Auslassöffnung (12) und einer Längsachse (X),
- eine in dem Außengehäuse (10) angeordnete antreibbare Verdichtungseinrichtung (20) mit mindestens einem drehbaren Läufer (25), und
- mindestens einen Verdichterauslass (50),
- wobei der mindestens eine Verdichterauslass (50) das durch die Verdichtungseinrichtung (20) verdichtete Arbeitsmedium in einen in dem Außengehäuse (10) angeordneten Innenraum (45) leitet,
- wobei in dem Innenraum (45) ein erster Demister (60) angeordnet ist, und
- wobei der mindestens eine Verdichterauslass (50) auf den ersten Demister (60) gerichtet ist, um den ersten Demister (60) mit dem verdichteten Arbeitsmedium zu beströmen.

2. Verdichter nach Anspruch 1,
**dadurch gekennzeichnet, dass** der erste Demister (60) an einer medienundurchlässigen Wandung (62) angeordnet ist, die auf der von dem mindestens einen Verdichterauslass (50) abgewandten Seite des ersten Demisters (60) angeordnet ist.

3. Verdichter nach einem der vorgenannten Ansprüche, **dadurch gekennzeichnet, dass** die medienundurchlässige Wandung (62) durch einen ersten Halter (64) oder durch das Außengehäuse (10) gebildet ist.

4. Verdichter nach einem der vorgenannten Ansprüche, **dadurch gekennzeichnet, dass** der mindestens eine Verdichterauslass (50) auf den ersten Demister (60) in mindestens einer Auslassrichtung (R) gerichtet ist und dass der erste Demister (60) entlang der mindestens einen Auslassrichtung (R) beabstandet zu dem Außengehäuse (10) angeordnet ist.

5. Verdichter nach einem der vorgenannten Ansprüche, **dadurch gekennzeichnet, dass** der erste Demister (60) in einer Ebene im Wesentlichen quer zu der mindestens einen Auslassrichtung (R) angeordnet ist.

6. Verdichter nach Anspruch 5,
**dadurch gekennzeichnet, dass** der erste Demister (60) in der Ebene im Wesentlichen quer zu der mindestens einen Auslassrichtung (R) in mindestens einer Richtung auf der Ebene beabstandet zu dem Außengehäuse (10) angeordnet ist, oder dass der erste Demister (60) in der Ebene im Wesentlichen quer zu der mindestens einen Auslassrichtung (R) in mindestens einer Richtung auf der Ebene an dem Außengehäuse (10) anliegt.

7. Verdichter nach einem der vorgenannten Ansprüche, **dadurch gekennzeichnet, dass** mindestens ein zweiter Demister (70) in dem Innenraum (45) in einem Strömungspfad zwischen dem Verdichterauslass (50) und der Auslassöffnung (12) angeordnet ist.

8. Verdichter nach einem der vorgenannten Ansprüche, **dadurch gekennzeichnet, dass** der mindestens eine Verdichterauslass (50) durch den mindestens einen zweiten Demister (70) durchgeführt ist.

9. Verdichter nach einem der vorgenannten Ansprüche, **dadurch gekennzeichnet, dass** der mindestens eine zweite Demister (70) einen zweiten Halter (74) umfasst und dass der zweite Halter (74) mindestens eine Durchgangsöffnung (75) aufweist, durch die das Arbeitsmedium (M) von dem mindestens einen Verdichterauslass (50) zu der Auslassöffnung (12) strömen kann.

10. Verdichter nach einem der vorgenannten Ansprüche, **dadurch gekennzeichnet, dass** die mindestens eine Durchgangsöffnung (75) polygonförmig, vorzugsweise hexagonal ist.

11. Verdichter nach einem der vorgenannten Ansprüche, **dadurch gekennzeichnet, dass** der zweite Halter (74) einen ersten Abschnitt (71) und einen zweiten Abschnitt (72) aufweist, wobei der erste Abschnitt (71) die mindestens eine Durchgangsöffnung (75) aufweist und wobei der zweite Abschnitt (72) derart medienundurchlässig ausgebildet ist.

12. Verdichter nach einem der vorgenannten Ansprüche, **dadurch gekennzeichnet, dass** der zweite Halter (74) mindestens eine Ausnehmung (76) aufweist, durch die der mindestens eine Verdichterauslass (50) durchgeführt ist.

13. Verdichter nach einem der vorgenannten Ansprüche, **dadurch gekennzeichnet, dass** der erste Abschnitt (71) und der zweite Abschnitt (72) auf diametralen Seiten der mindestens einen Ausnehmung (76) angeordnet sind.

14. Verdichter nach einem der vorgenannten Ansprüche, **dadurch gekennzeichnet, dass** der mindestens eine zweite Demister (70) an dem mindestens einen Verdichterauslass (50) und/oder an dem Außengehäuse (10) befestigt ist.

15. Verdichter nach einem der vorgenannten Ansprüche, **dadurch gekennzeichnet, dass** der erste Demister (60) in der mindestens einen Auslassrichtung (R) zu dem mindestens einen Verdichterauslass (50) in einem ersten Abstand (A1) beabstandet angeordnet ist.

16. Verdichter nach einem der vorgenannten Ansprüche, **dadurch gekennzeichnet, dass** der mindestens eine zweite Demister (70) in einem zweiten Abstand (A2) zu dem ersten Demister (60) angeordnet ist und das ein erster Abstand (A1) zwischen dem mindestens einen Verdichterauslass (50) und dem ersten Demister (60) kleiner ist als der zweite Abstand (A2).

17. Verdichter nach einem der vorgenannten Ansprüche, **dadurch gekennzeichnet, dass** der erste Demister (60) und/oder der mindestens eine zweite Demister (70) ein Drahtgestrick (68, 78) umfassen oder umfasst, wobei vorzugsweise das Drahtgestrick aus einem Flachdraht oder einem Runddraht herstellt ist.

18. Verdichter nach einem der vorgenannten Ansprüche, **dadurch gekennzeichnet, dass** das Außengehäuse (10) eine den Innenraum (45) ausbildende Druckglocke (40) umfasst und dass der erste Demister (60) und/oder der mindestens eine zweite Demister (60) in der Druckglocke (40) angeordnet sind oder ist.

19. Verdichter nach einem der vorgenannten Ansprüche, **dadurch gekennzeichnet, dass** die Auslassöffnung (12) entgegen der Auslassrichtung (R) beabstandet zu einem freien Ende (52) des mindestens einen Verdichterauslasses (50) angeordnet ist.

20. Verdichter nach einem der vorgenannten Ansprüche, **dadurch gekennzeichnet, dass** in einem unteren Bereich (41) des Innenraums (45) ein Ölsumpf ausbildbar ist.

21. Verdichter nach Anspruch 20,
**dadurch gekennzeichnet, dass** der erste Demister (60) in den Ölsumpf ragt.

22. Verdichter nach einem der vorgenannten Ansprüche, **dadurch gekennzeichnet, dass** der mindestens eine Verdichterauslass (50) - vorzugsweise rohrförmig - von der Verdichtungseinrichtung (20) absteht.

23. Verdichter nach einem der vorgenannten Ansprüche, **dadurch gekennzeichnet, dass** mindestens zwei Verdichterauslässe (50) angeordnet sind und dass die mindestens zwei Verdichterauslässe (50) parallel und zueinander beabstandet angeordnet sind.

24. Verdichter nach einem der vorgenannten Ansprüche, **dadurch gekennzeichnet, dass** der Verdichter ein Schraubenverdichter (2) ist, und dass die Verdichtungseinrichtung (20) den mindestens einen Läufer (25) umfasst, der vorzugsweise parallel zu der Längsachse (X) angeordnet ist.

25. Verdichter nach einem der vorgenannten Ansprüche, **dadurch gekennzeichnet, dass** ein Regelschieber vorgesehen ist, der in einer Richtung parallel zu der Längsachse durch eine Stelleinheit (92) verschiebbar ist.

26. Verdichter nach einem der vorgenannten Ansprüche, **dadurch gekennzeichnet, dass** die Stelleinheit (92) zwischen den mindestens zwei Verdichterauslässen (50) angeordnet ist.

27. Kälteanlage (1) mit einem Verdichter, insbesondere einem Schraubenverdichter (2), nach einem der vorgenannten Ansprüche.
